# EUROPÄISCHE PATENTSCHRIFT

(11) **EP 1 678 402 B1**
(45) Veröffentlichungstag und Bekanntmachung des Hinweises auf die Patenterteilung: **06.06.2012**
(21) Anmeldenummer: 04765777.0
(22) Anmeldetag: 25.10.2004
(51) Int. Cl.: E05F 7/06, E05B 15/00

(54) **VORRICHTUNG ZUR AUFNAHME DES GEWICHTES EINER EIN- ODER ZWEIFLÜGELIGEN TÜR FÜR EINEN SCHALTSCHRANK**
DEVICE FOR SUPPORTING THE WEIGHT OF A SINGLE-LEAF OR DOUBLE-LEAF DOOR FOR A SWITCHGEAR CABINET
DISPOSITIF POUR RECEVOIR LE POIDS D'UNE PORTE A UN OU DEUX VANTAUX D'UNE ARMOIRE ELECTRIQUE

(30) Priorität: 29.10.2003 DE 10350443
(43) Veröffentlichungstag der Anmeldung: 12.07.2006
(73) Patentinhaber: ABB AG, 68309 Mannheim (DE)
(72) Erfinder: SCHAAF, Harry, 77836 Rheinmünster (DE); ATMACA, Mustafa, 77839 Lichtenau (DE)
(86) Internationale Anmeldenummer: PCT/EP2004/011027
(87) Internationale Veröffentlichungsnummer: WO 2005/052296

(56) Entgegenhaltungen:
- DE-B- 1 206 739
- DE-U- 1 710 785
- DE-U- 29 712 027

## Beschreibung

Die Erfindung betrifft eine Vorrichtung gemäß dem Oberbegriff des Anspruches 1.

Ein elektrischer Schaltschrank, in den Komponenten, insbesondere für Niederspannung eingebaut sind, besitzt einen elektrischen Rahmen, der aus Profilstäben zusammengesetzt ist, die an ihren Ecken mittels eines Eckverbinders mechanisch miteinander verbunden sind. Darüber hinaus besitzt ein derartiger Schaltschrank eine Tür, die als einflügelige Tür oder zweiflügelige Tür ausgebildet sein kann. Die einflügelige Tür ist mit einer vertikalen Seitenkante an einem vertikalen, vorne liegenden Profilstab angelenkt; mit der anderen Seitenkante schlägt die Tür gegen den anderen vertikalen Profilstab an und kann dort mittels eines Verschlusses verriegelt werden. Ein solcher Verschluss wird bei manchen Schaltschränken durch zwei vertikal verlaufende Stangen gebildet, die mittels eines manuell betätigbaren Drehgriffes nach oben bzw. nach unten bewegt werden; die obere Verschlussstange bewegt sich nach oben und die untere nach unten, um einen Verschluss der Tür zu erzielen. Es besteht auch die Möglichkeit, mit dem Drehgriff ein Schwenkmesser zu betätigen, das hinter einen Anschlag am vertikalen Profilstab greifen kann.

Bei einer zweiflügeligen Tür sind beide Flügel mit ihren einen, jeweils entgegengesetzt liegenden, vertikal verlaufenden Seitenkanten an je einem Profilstab gelenkig aufgehängt; im geschlossenen Zustand überlappen sich die Türflügel und der Verschluss erfolgt dadurch, dass, wie bei einer einflügeligen Tür, manuell angetriebene Schließstange nach oben und nach unten hinter Anschlägen ausgefahren werden.

Das Gewicht der Tür bzw. der Türflügel bei den derzeit bekannten Niederspannungsschaltschränken wird im wesentlichen durch die gelenkige Aufhängung der Tür bzw. der Türflügel an dem bzw. den Profilstäben erzielt.

Aus der DE B1 206 739 ist ein an einer Tür und einem Türrahmen von Kraftfahrzeugen angeordnetes Keilpaar zum Führen und Halten der Tür in der Schließstellung mit beiderseitiger Keilanlage bekannt geworden. Dabei ist der eine Türkeil am Türflügel befestigt und besitzt zwei Keilflächenpaare, wogegen der andere Türkeil innerhalb des Türrahmens angeordnet ist; beide Türkeile sind einander zugeordnet und können nur bei einer einflügeligen Tür verwendet werden.

Eine Vorrichtung der eingangs genannten Art ist aus der DE 297 12 027 U1 bekannt geworden, bei der an der vertikalen Türkante, d. h. an der freien vertikal verlaufenden Seitenkante ein Zentrierblock mit zwei Zentrierschrägen und am Rahmen des vertikalen Rahmenelementes des Schaltschrankes ein Fangteil vorgesehen; der Zentrierblock greift zwischen zwei Kanten des Fangteils und bewirken so eine Zentrierung der Tür beim Schließen. Zusätzlich ist eine Verschlussstange vorgesehen, die innerhalb einer Nut am Zentrierblock geführt ist und an der ein Riegel mit einer Auflaufrolle angebracht ist, die hinter einer Halteplatte am Fangteil greift, wenn die Tür verschlossen wird. Diese Vorrichtung kann auch nur bei einer einflügeligen Tür verwendet werden.

Aus der DE 1 710 785 U ist ein Stützbock für eine Tür oder für ein Fenster bekannt geworden, der als Blechteil ausgebildet ist und eine Auflaufschräge aufweist, auf die der Flügel der Tür oder des Fensters auflaufen kann, wenn sich der Flügel abgesenkt hat; dabei wird dieser Stützbock an der unteren Seite der Tür oder des Fensters angebracht.

Aufgabe der Erfindung ist es, eine Vorrichtung der eingangs genannten Art zu schaffen, bei der unter Verringerung der Belastung der Türgelenke eine Gewichtsaufnahme sowohl bei einer ein- als auch bei einer zweiflügeligen Tür erreicht wird.

Diese Aufgabe wird erfindungsgemäß gelöst durch die Merkmale des Anspruches 1.

Die Erfindung ist demgemäß dadurch gekennzeichnet, dass wenigstens ein Führungselement mit wenigstens zwei Auflaufschrägen vorgesehen ist, das bei einer einflügeligen Tür im Bereich an der freien vertikalen Seitenkante angeordnet ist und mit einer Auflaufkante an dem Profilstab, gegen den die Tür anschlägt, zusammenwirkt, dergestalt, dass beim Schließen das Führungselement mit seiner ersten Auflaufschräge auf die Auflaufkante aufgleitet und damit einen Teil des Gewichtes der Tür aufnimmt, das bei einer zweiflügeligen Tür im Bereich der oberen Seitenkante und in der Nähe der freien vertikalen Seitenkanten jedes Türflügels angeordnet ist und mit seiner zweiten Auflaufschräge beim Schließen auf je eine Auflaufkante wenigstens am oberen horizontal verlaufenden Profilstab aufläuft und damit einen Teil des Gewichtes der Türflügel aufnimmt, dass das Führungselement mit einer Nase versehen ist, die wenigstens bei einer einflügeligen Tür über eine Kante der Verschlussstange zu deren Führung greift, dass das Führungselement eine Gleitfläche für die Verschlussstange aufweist, und dass an der Gleitfläche die Nase angeformt ist, und dass die Verschlussstange mit ihren Stangenbreitseitenflächen senkrecht zur Befestigungsebene für das Führungselement ausgerichtet ist.

Mit der Verwendung des Führungselementes bzw. der Führungselemente sind die Türgelenke nicht mehr durch das gesamte Gewicht der Tür bzw. der Türflügel belastet; ein Teil des Gewichtes wird dann auch von den Führungselementen aufgenommen. Dabei kann sowohl für eine vertikale Türkante oder Seitenkante als auch für eine horizontal verlaufende Seitenkante ein einziges Führungselement verwendet werden, wodurch die Lagerhaltung vereinfacht ist.

In zweckmäßiger Weise ist die Verschlussstange so angeordnet, dass sie mit ihren Stangenseitenflächen senkrecht zur Befestigungsebene für das Führungselement ausgerichtet ist; die Gleitfläche verläuft somit in zweckmäßiger Weise senkrecht zur Befestigungsebene; die Nase ist L-förmig ausgebildet, wobei der freie Schenkel der L-Form parallel zur Gleitfläche hin zur Befestigungsebene verläuft, so dass dann, wenn die Verschlussstange mit ihren Breitseitenflächen senkrecht zur Türfläche eingebaut ist, die Nase die freie Längskante übergreift und die Verschlussstange mit ihrer Breitseite auf der Gleitfläche entlang gleitet. Gemäß einer besonders vorteilhaften Ausgestaltung der Erfindung ist das Führungselement trapezoid ausgebildet ist, wobei außer der Befestigungsfläche und der Gleitfläche, die senkrecht zueinander verlaufen, alle anderen zusammengehörigen die Auflaufschrägen bildenden Begrenzungsflächen zum -von der Befestigungsfläche aus gesehen- freien Ende hin sich verjüngend aufeinander zulaufen.

Anhand der Zeichnung, in der zwei Ausführungsbeispiele dargestellt sind, soll die Erfindung sowie weitere vorteilhafte Ausgestaltungen und Verbesserungen und weitere Vorteile näher erläutert und beschrieben werden.

Es zeigen
- Figuren 1 bis 3: drei unterschiedliche perspektivische Ansichten eines Führungselementes
- Fig. 4: ein Türblatt mit einer Ausführungsform eines erfindungsgemäßen Führungselements gemäß den Figuren 1 bis 3 und einer Auflaufkante und
- Fig. 5: eine perspektivische Ansicht auf den oberen Teilbereich einer zweiflügeligen Tür.

Es sei zunächst Bezug genommen auf die Fig. 4.

Ein Schaltschrank für eine Niederspannungsschaltanlage umfasst als Basisstruktur einen Rahmen, der aus mehreren Profilstäben, die senkrecht aufeinander stehen und mittels Eckverbindern miteinander verbunden sind, zusammengesetzt ist.

Die Fig. 4 zeigt nun den vertikal verlaufenden Profilstab 10 des nicht weiter dargestellten Rahmens, gegen den die Seitenkante 11 einer einflügeligen Tür 12 zum Anliegen kommt.

An der Außenfläche des Profilstabes 10, der eine dreieckförmige Querschnittsform mit einer Hypotenuse 14 aufweist, die gesehen vom Schaltschrankinneren nach außen gerichtet ist, ist ein Haltebock 13 befestigt, der etwa eine langgestreckte rechteckige Basisplatte 15 aufweist, an dem Arme 16 und 17 angeformt sind, von denen der obere Arm 16, ebenso wie der untere Arm 17, einen parallel zur Frontwand bzw. zur Türfläche verlaufenden Schenkel 18 aufweist, dessen in der Zeichnung Fig. 4 obere Stirnkante 19 eine Auflaufkante für ein im Inneren der Tür 12 befestigtes Führungselement 20 bildet.

Das Führungselement 20 ist in den Figuren 1 bis 3 näher beschrieben. Es besitzt eine Befestigungsseite 21, die auch als Befestigungsfläche bezeichnet wird und mit der das Führungselement 20 auf die Innenfläche der Tür 12 aufgesetzt und daran befestigt ist. Ausgehend von dieser Befestigungsfläche 21 erstrecken sich Auflaufflächen 22, 23 und 24, wobei die beiden Auflaufflächen 22 und 23 sich - ausgehend von der Befestigungsfläche 21 - bis zum freien Ende hin einander annähern, so dass beide miteinander eine V-Form bilden, die hin zur Befestigungsfläche 21 offen ist. Die Auflaufflächen 24 verlaufen unter einem Winkel < 90° zur Befestigungsfläche, so dass auch diese Flächen 24 Auflaufflächen sind. In der Fig. 1 sind zwei Auflaufflächen 24 gezeichnet, die die Bezugsziffern 24a und 24b aufweisen; beide Auflaufflächen 24a und 24b liegen in einer Ebene und der zwischen den Führungselementabschnitten 20a und 20b befindliche Zwischenraum hat lediglich die Aufgabe, das Gewicht des Führungselementes 20 zu reduzieren.

Senkrecht zur Befestigungsfläche 21 ist eine Gleitfläche 25 angeformt, an deren der Befestigungsfläche 21 entgegengesetzt liegenden Kante 26 eine hakenförmige oder L-förmige Nase 27 angeformt ist, die einen senkrecht zur Gleitfläche 25 bzw. parallel zur Befestigungsfläche 21 verlaufenden ersten Schenkel 28 und einen parallel zur Gleitfläche 25 zur Befestigungsfläche 21 hin vorspringenden zweiten Schenkel 29 aufweist.

Es sei nun Bezug genommen auf die Fig. 4. An der Innenseite des Türblatts 11 ist mittels einer Schraubenverbindung 30 das in den Figuren 1 bis 3 dargestellte Führungselement 20 befestigt, wobei die Befestigungsfläche 21 auf der Innenfläche des Türblattes zu liegen kommt. Zum Durchstecken der Schraubenverbindung 30 ist in dem Führungselement 20 ein Durchgangsloch 31 vorgesehen. Dass dabei auch Aussparungen 32 und dergleichen vorgesehen sind, ist für die Erfindung nicht von Bedeutung. Von der Befestigungsfläche 21 ausgehende Aussparungen 33 und 34, die sich bis in die freien Enden der Teile 20a, 20b hinein fortsetzen, dienen lediglich zur Gewichtseinsparung.

Auf der Innenseite der Tür ist ein nicht näher dargestelltes Betätigungsschloss 35 angeordnet, welches mittels eines auf der Außenseite des Türblatts angeordneten Handgriffes 36 betätigt werden kann. Dieses Schloss 35 dient dazu, Verschlussstangen 37 und 38 zu verschieben, wobei zum Verschließen die Verschlussstange 37 in Pfeilrichtung V₁ nach oben und die Verschlussstange 38 in Pfeilrichtung V₂ nach unten bewegt werden bzw. zum Entriegeln des Verschlusses in umgekehrte Richtung. Die Verschlussstangen 37 besitzen einen langgestreckten rechteckigen Querschnitt, wobei die Breitseitenflächen 39 der Verschlussstangen 37, 38 senkrecht zum Türblatt verlaufen. Eine der Seitenflächen 39 gleitet an der Gleitfläche 25 des Führungselementes und die Verschlussstangen sind, da ihre dem Türblatt entgegengesetzt liegende schmale Längskante von dem Schenkel 29 umfasst ist, von dem Führungselement geführt.

Wenn nun die Tür geschlossen werden soll, dann bewegt sich die senkrechte freie Seitenkante der Tür 11 in Pfeilrichtung S gegen den Profilstab 10, wobei die Auflauffläche oder Seitenfläche 22 gegen die Auflaufkante 19 am Schenkel 18 aufgleitet; dadurch wird die Tür angehoben und ein Teil des Gewichtes von der Auflaufkante 19 und der Auflauffläche 22 am Führungsteil 20 getragen.

Es sei nun Bezug genommen auf die Fig. 5. Dargestellt ist ein Teilbereich eines Schaltschrankrahmens, gesehen von oben, zur Innenfläche der Tür hin im Inneren des Schaltschrankes. Der Schaltschrankrahmen besitzt einen horizontal verlaufenden Profilstab 50, der dem Profilstab 10 entspricht. Der Schaltschrank besitzt eine sogenannte zweiflügelige Tür mit einem ersten Türflügel 51 und einem zweiten Türflügel 52, die mit ihren freien Seitenkanten im geschlossenen Zustand nebeneinander liegen. An dem Türflügel 52 ist eine Fahne 53 angeformt, die hinter dem Türflügel 51 liegt, so dass mittels des Türflügels 51 über die Fahne 53 der Türflügel 52 zugehalten wird. Sowohl an der Innenfläche des Türflügels 51 als auch des Türflügels 52 ist je ein Führungselement 54 und 55 befestigt, welches dem Führungselement gemäß den Figuren 1 bis 3 identisch entspricht. Die Gleitfläche 25 verläuft senkrecht zu den jeweiligen Innenflächen der Türflügel 51 und 52 und befindet sich jeweils auf der zum oberen Ende der Türflügel hin gerichteten Seite. Dadurch liegen die Auflaufflächen 24, 24a, 24b, hier nicht sichtbar, unten und können auf eine an dem oberen horizontal verlaufenden Profilstab angebrachte Auflaufkante bzw. an zwei Auflaufkanten auflaufen; dabei besteht die Möglichkeit, dass die Auflaufkante durch den Profilstab 50 selbst oder durch einen am Profilstab 50 befestigten Auflaufschenkel gebildet ist.

## Patentansprüche

1. Vorrichtung zur Aufnahme des Gewichtes einer ein- oder zweiflügeligen Tür (12; 51, 52) für einen Schaltschrank, dessen Rahmen aus Profilstäben (10, 50) zusammengesetzt ist, wobei bei einer einflügeligen Tür (12) die freie vertikale Seitenkante der Tür (12) gegen einen vertikal verlaufenden Profilstab (10) des Rahmens anschlägt und bei einer zweiflügeligen Tür (51, 52) sich die vertikalen freien Seitenkanten berühren bzw. in einem geringen Abstand zueinander enden, wenn die zweiflügelige Tür (51, 52) geschlossen ist, wobei zum Verschließen wenigstens der einflügeligen Tür (12) vertikal verlaufende, nach oben bzw. nach unten und umgekehrt verschiebbare Verschlusstangen (37) aus Flachmaterial vorgesehen sind,
wobei die Vorrichtung wenigstens ein Führungselement (20) mit wenigstens zwei Auflaufschrägen (22, 23, 24, 24a, 24b) und einer Befestigungsfläche (21) aufweist , das bei einer einflügeligen Tür (12) im eingebauten Zustand im Bereich an der freien vertikalen Seitenkante der Tür (12) angeordnet ist und mit einer Auflaufkante (19) an dem Profilstab (10), gegen den die Tür (12) anschlägt, zusammenwirkt, dergestalt, dass beim Schließen das Führungselement (20) mit seiner ersten Auflaufschräge (22) auf die Auflaufkante (19) aufgleitet und damit einen Teil des Gewichtes der Tür (12) aufnimmt,
**dadurch gekennzeichnet, dass**
- das wenigstens eine Führungselement (20) bei einer zweiflügeligen Tür (51, 52) im eingebauten Zustand im Bereich der oberen Seitenkante und in der Nähe der freien vertikalen Seitenkanten jedes Türflügels angeordnet ist und mit seiner zweiten Auflaufschräge (24) beim Schließen auf je eine Auflaufkante wenigstens am oberen horizontal verlaufenden Profilstab aufläuft und damit einen Teil des Gewichtes der Türflügel aufnimmt, dass
- das Führungselement (20) mit einer Nase (27) versehen ist, die wenigstens bei einer einflügeligen Tür (12) im eingebauten Zustand über eine Kante der Verschlussstange (37) zu deren Führung greift, dass
- das Führungselement (20) eine Gleitfläche (25) für eine der Stangenbreitseitenflächen (39) der Verschlussstange (37) bei einer einflügeligen Tür (12) im eingebauten Zustand aufweist, dass
- an der Gleitfläche (25) die Nase (27) angeformt ist, dass
- die Verschlussstange (37) mit ihren Stangenbreitseitenflächen (39) senkrecht zur Befestigungsebene (21) für das Führungselement (20) ausgerichtet ist, und dass
- bei einer zweiflügeligen Tür (51, 52) im eingebauten Zustand die Gleitfläche (25) senkrecht zu den jeweiligen Innenflächen der Türflügel (51, 52) verläuft und sich jeweils auf der zum oberen Ende der Türflügel hin gerichteten Seite des Führungselements (20) befindet.

2. Vorrichtung nach Anspruch 1, **dadurch gekennzeichnet, dass** die Gleitfläche (25) senkrecht zur Befestigungsebene (21) für das Führungselement (20) verläuft und die Nase (27) L-förmig ausgebildet ist, wobei der freie Schenkel der L-Form parallel zur Gleitfläche (25) hin zur Befestigungsebene (21) verläuft.

3. Vorrichtung nach eine der vorherigen Ansprüche, **dadurch gekennzeichnet, dass** das Führungselement (20) trapezoid ausgebildet ist, wobei außer der Befestigungsfläche (21) und der Gleitfläche (25), die senkrecht zueinander verlaufen, alle anderen zusammengehörigen, die Auflaufschrägen (22, 23; 24, 24a, 24b) bildenden Begrenzungsflächen zum -von der Befestigungsfläche (21) aus gesehen- freien Ende hin sich verjüngend aufeinander zulaufen.

## Claims

1. Apparatus for supporting the weight of a single-leaf or double-leaf door (12; 51, 52) for a switchgear cabinet, the frame of the said switchgear cabinet being made up of profiled bars (10, 50), with the free vertical side edge of the door (12) striking against a vertically running profiled bar (10) of the frame in the case of a single-leaf door (12), and the vertical free side edges touching or ending at a short distance from one another in the case of a double-leaf door (51, 52) when the double-leaf door is closed, with vertically running closing rods (37) which are composed of flat material which can be displaced upward and downward, and vice versa, being provided for closing at least the single-leaf door (12), with the apparatus having at least one guide element (20) having at least two run-up slopes (22, 23, 24, 24a, 24b) and a fastening surface (21), said guide element, in the case of a single-leaf door (12), being arranged in the region of the free vertical side edge of the door (12) in the installed state and interacting with a run-up edge (19) on the profiled bar (10) against which the door (12) strikes in such a way that, during closing, the guide element (20) slides by way of its first run-up slope (22) onto the run-up edge (19) and thereby supports part of the weight of the door (12), **characterized in that**
- in the case of a double-leaf door (51, 52), the at least one guide element (20) is arranged in the region of the upper side edge and in the vicinity of the free vertical side edges of each door leaf in the installed state and, during closing, runs by way of its second run-up slope (24) onto a respective run-up edge at least on the upper horizontally running profiled bar, and consequently supports part of the weight of the door leaves, **in that**
- the guide element (20) is provided with a lug (27) which, at least in the case of a single-leaf door (12), engages over an edge of the closing rod (37) in the installed state in order to guide the said closing rod, **in that**
- the guide element (20) has a sliding surface (25) for one of the broad side surfaces (39) of the closing rod (37) in the case of a single-leaf door (12) in the installed state, **in that**
- the lug (27) is integrally formed on the sliding surface (25), **in that**
- the closing rod (37) is oriented perpendicular to the fastening plane (21) for the guide element (20) by way of its rod broad side surfaces (39), and **in that**
- in the case of a double-leaf door (51, 52), the sliding surface (25) runs perpendicular to the respective inner surfaces of the door leaves (51, 52) and is located in each case on that side of the guide element (20) which is directed toward the upper end of the door leaves in the installed state.

2. Apparatus according to Claim 1, **characterized in that** the sliding surface (25) runs perpendicular to the fastening plane (21) for the guide element (20) and the lug (27) is L-shaped, with the free limb of the L shape running parallel to the sliding surface (25) toward the fastening plane (21).

3. Apparatus according to either of the preceding claims, **characterized in that** the guide element (20) is trapezoidal, with all the associated delimiting surfaces which form the run-up slopes (22, 23; 24, 24a, 24b) other than the fastening surface (21) and the sliding surface (25), which run perpendicular to one another, converging in a tapering manner toward the free end - as seen from the fastening surface (21).

## Revendications

1. Dispositif destiné à reprendre le poids d'une porte (12; 51, 52) à deux battants pour armoire de commutation, l'encadrement de la porte étant constitué de l'assemblage de barreaux profilés (10, 50), et dans lequel, lorsque la porte (12) est à un battant, le bord latéral vertical libre de la porte (12) vient buter contre un barreau profilé vertical (10) de l'encadrement et lorsque la porte (51, 52) est à deux battants, les bords latéraux verticaux libres se touchent ou se terminent à petite distance mutuelle lorsque la porte (51, 52) à deux battants est fermée, des tringles de fermeture (37) en matériau plat qui peuvent coulisser vers le haut et vers le bas ou inversement étant prévues pour fermer au moins la porte (12) à un battant,
le dispositif présentant au moins un élément de guidage (20) doté d'au moins deux rampes (22, 23, 24, 24a, 24b) et une surface de fixation (21) et qui, dans le cas d'une porte (12) à un battant, est disposée en position montée au niveau du bord latéral vertical libre de la porte (12) et coopère avec un plan incliné (19) sur le barreau profilé (10) contre lequel la porte (12) vient buter, de telle sorte que lors de la fermeture, l'élément de guidage (20) glisse par sa première rampe (22) sur le plan incliné (19) et reprend ainsi une partie du poids de la porte (12),
**caractérisé en ce que**
dans le cas d'une porte (51, 52) à deux battants, le ou les éléments de guidage (20) sont disposés en position montée au niveau du bord latéral supérieur et à proximité du bord latéral vertical libre de chaque battant de la porte et, lors de la fermeture, glissent par leur deuxième rampe (24) sur un plan incliné du barreau profilé horizontal supérieur pour ainsi reprendre une partie du poids du battant de la porte,
**en ce que** l'élément de guidage (20) est doté d'un bec (27) qui chevauche un bord de la tringle de fermeture (37) pour la guider lorsqu'il est en position montée sur une porte (12) à un battant,
**en ce que** dans le cas d'une porte (12) à un battant, l'élément de guidage (20) présente en position montée une surface de glissement (25) pour l'une des surfaces latérales (39) de la tringle de fermeture (37),
**en ce que** le bec (27) est formé sur la surface de glissement (25),
**en ce que** la tringle de fermeture (37) est orientée de telle sorte que ses surfaces latérales (39) soient perpendiculaires au plan de fixation (21) de l'élément de guidage (20) et
**en ce que** dans le cas d'une porte (51, 52) à deux battants, la surface de glissement (25) s'étend en position montée perpendiculairement à la surface intérieure de chacun des battants (51, 52) de la porte et est située sur le côté de l'élément de guidage (20) orienté vers l'extrémité supérieure du battant de la porte.

2. Dispositif selon la revendication 1, **caractérisé en ce que** la surface de glissement (25) s'étend à la perpendiculaire du plan de fixation (21) de l'élément de guidage (20) et **en ce que** le bec (27) est configuré en L, la branche libre de la forme du L s'étendant parallèlement à la surface de glissement (25) en direction du plan de fixation (21).

3. Dispositif selon l'une des revendications précédentes, **caractérisé en ce que** l'élément de guidage (20) a la forme d'un trapézoïde et **en ce qu'**à l'exception de la surface de fixation (21) et de la surface de glissement (25) qui s'étendent perpendiculairement l'une à l'autre, toutes les autres surfaces limites associées, qui forment les rampes (22, 23; 24, 24a, 24b) vues depuis la surface de fixation (21) se rétrécissent les unes vers les autres en direction de leur extrémité libre.
